# FASCICULE DE BREVET EUROPEEN

(11) **EP 0 490 722 B1**
(45) Date de publication et mention de la délivrance du brevet: **11.09.1996**
(21) Numéro de dépôt: 91403141.4
(22) Date de dépôt: 21.11.1991
(51) Int. Cl.: G08B 17/12

(54) **Installation de télédétection aérienne et/ou terrestre, notamment pour la détection des feux de forêts**
Einrichtung zur Luft- und/oder Landferndetektierung, insbesondere zur Detektierung der Waldbrände
Installation for aerial and/or terrestrial teledetection, particularly the detection of forest fires

(30) Priorité: 21.11.1990 FR 9014540
(43) Date de publication de la demande: 17.06.1992
(73) Titulaire: DASSAULT ELECTRONIQUE, F-92214 Saint-Cloud (FR)
(72) Inventeur: Nicole, Pierre, F-92210 Saint Cloud (FR)
(74) Mandataire: Plaçais, Jean-Yves

(56) Documents cités:
- EP-A- 0 117 162
- DE-A- 3 618 777
- US-A- 3 229 517
- US-A- 3 695 111
- IEEE TRANSACTIONS ON GEOSCIENCE ELECTRONICS vol. GE-9, no. 4, Octobre 1971, NEW YORK pages 199 - 208; GARSTANG: 'Fluctuation in humidity, temperature, and horizontal wind as measured by subcloud tethered-balloon system'

## Description

L'invention concerne la télédétection aérienne et/ou terrestre.

Elle trouve une application dans la surveillance aérienne et/ou terrestre et plus particulièrement dans la détection de feux de forêts.

On connaît déjà des installations de télédétection aérienne et/ou terrestre pour la détection des feux de forêts.

Généralement de telles installations sont fondées soit sur une observation au sol (EP-A-0 117 162), soit sur des systèmes embarqués dans de petits avions ou hélicoptères.

Pour ce qui concerne les installations au sol, elles ne sont pas satisfaisantes dans la mesure où elles ne permettent pas une détection précoce et précise des feux de forêts.

En effet, actuellement un observateur humain (par exemple une personne équipée de jumelles) ou automatique (par exemple une caméra classique) qui observe sensiblement horizontalement une zone à surveiller se trouve gênée par les frondaisons, les arbres ou autres obstacles du relief de ladite zone.

Or, les feux de forêts commencent pratiquement toujours au niveau du sol et non sur les arbres.

Il en résulte qu'il faut attendre un incendie présentant un volume de feu suffisant pour pouvoir détecter, au-dessus des frondaisons ou autres obstacles, des poches de fumée qui permettent d'en déduire qu'il y a peut-être un incendie.

Pour ce qui concerne les installations à systèmes embarqués dans de petits avions ou hélicoptères survolant ponctuellement la zone à surveiller, elles ne sont pas non plus satisfaisantes dans la mesure où elles ne permettent souvent qu'une détection a posteriori d'une part, et elles sont rendues très onéreuses par le coût de l'heure de vol sur les petits avions ou hélicoptères d'autre part.

Par ailleurs, on connaît, par le document "Fluctuations in humidity, temperature, and horizontal wind as measured by a subcloud tethered-balloon system", M. Garstang et al, IEEE Transactions on Geoscience electronics, No. 4, Octobre 1971", une installation de télédétection météorologique comprenant un ballon, une nacelle, et une liaison par câble fixé entre le ballon et une station au sol. Un système de télédétection est embarqué dans la nacelle et coopère par radiofréquence avec des moyens équipant la station pour la réception des informations détectées et leur traitement.

Toutefois, une telle installation a l'inconvénient de polluer l'environnement hertzien.

L'invention a pour but de remédier à ces inconvénients.

Un premier but de l'invention est de fournir une installation de télédétection aérienne et/ou terrestre, notamment pour la détection des feux de forêts, permettant de surveiller en permanence, à l'aide d'un engin statique en altitude, une zone à risque en vue de détecter immédiatement et avec précision notamment un début d'incendie.

Un autre but de l'invention est de fournir une installation permettant de transmettre des informations à distance entre un système embarqué de télédétection et une station au sol fixe ou mobile sans polluer l'environnement hertzien.

Un autre but de l'invention vise à fournir une installation qui supporte des vents forts de l'ordre de 150 km/h.

Encore un autre but de l'invention est de fournir une installation dont la mise en oeuvre est facile, légère, peu couteuse, pas trop encombrante pour l'espace aérien, modifiable, mobile et modulaire, c'est-à-dire susceptible d'être associée à d'autres installations similaires pour couvrir une plus grande zone à surveiller.

Enfin l'invention a pour but d'offrir une installation qui présente un haut degré de sécurité dans le cas d'une éventuelle collision entre l'engin statique en altitude et/ou la liaison par câble et un objet volant.

L'invention porte sur une installation de télédétection aérienne et/ou terrestre du type comprenant :
- un engin plus léger que l'air du type aérostat ou cerf-volant comprenant une nacelle,
- une liaison par câble fixée à l'une de ses extrémités à l'engin et à l'autre de ses extrémités à une station au sol mobile ou fixe, et
- un système de télédétection aérienne et/ou terrestre embarqué dans la nacelle et coopérant avec des moyens équipant la station pour la réception des informations détectées et leur traitement.

Selon une définition générale de l'invention, le câble comprend au moins une fibre optique pour assurer la transmission desdites informations de télédétection du système embarqué vers les moyens de réception de la station au sol.

Avantageusement, l'âme du câble est constituée d'un matériau léger et résistant du type Kevlar.

De préférence, le câble forme à au moins un endroit prédéterminé une boucle fermée à l'intérieur de laquelle s'étend un ressort cylindrique pour amortir la tension exercée sur le câble.

En pratique, il est prévu de disposer à au moins un endroit prédéterminé du câble un fusible mécanique propre à cet endroit prédéterminé, en réponse à une commande particulière provenant de la station au sol, à rompre le câble ou à détacher ledit câble.

Plus précisément, le fusible mécanique est du type boule explosive remplie d'une poudre propre à exploser en réponse à une sollicitation optique d'une puissance prédéterminée émanant de la station au sol et se propageant à travers la fibre optique jusqu'à ladite boule.

Avantageusement, le câble comprend une ou plusieurs fibres optiques monomodes ou multimodes.

De préférence, le câble est rempli de micro-particules d'un matériau du type talc de manière à amortir les éventuelles oscillations du câble.

Selon un mode de réalisation de l'installation conforme à l'invention, le système embarqué de télédétection aérienne et/ou terrestre comprend:
- des moyens senseurs constitués par:
   . au moins une caméra en lumière visible, infrarouge, ou ultraviolet propre à délivrer des signaux vidéo,
   . des moyens capteurs d'attitude de l'engin propres à délivrer des signaux électriques représentatifs de l'attitude de l'engin,
- un multiplexeur électrique propre à recevoir les signaux vidéo issus de la caméra ainsi que les signaux électriques issus des moyens capteurs d'attitude,
- un émetteur optique connecté au multiplexeur électrique et propre à transmettre au sol via la ou les fibres optiques les informations recueillies par les moyens senseurs.

En pratique, les moyens capteurs d'attitude comprennent:
- un premier capteur de verticale locale propre à délivrer un signal électrique représentatif de l'inclinaison de l'engin,
- un second capteur du type boussole magnétique propre à délivrer un signal électrique représentatif de la direction de l'engin par rapport au nord magnétique, et
- un troisième capteur du type altimètre propre à délivrer un signal électrique représentatif de l'altitude de l'engin.

Par exemple, la caméra est équipée:
. de moyens de mise au point,
. de moyens de réglage de zoom,
. de moyens de réglage de seuil des points image,
. de moyens de réglage d'échelle de la plage de détection,
. de moyens optiques d'entrée du type projecteur et leur moyen de commande, l'ensemble caméra/moyens optiques d'entrée étant monté sur un système d'orientation en site et en gisement propre à être télécommandé en réponse à une commande particulière émanant de la station au sol.

Selon un autre mode de réalisation de l'installation selon l'invention, les moyens de réception de la station comprennent:
- un récepteur optique propre à recevoir les signaux vidéo et électriques émanant du système embarqué ainsi transmis par la ou les fibres optiques,
- un ordinateur du type PC équipé d'un écran vidéo, d'un moniteur, de moyens de traitement d'image agissant en temps réel ou en temps différé et de moyens de gestion des signaux électriques, et
- un démultiplexeur électrique connecté au récepteur optique et propre à délivrer les signaux vidéo aux moyens de traitement d'image ainsi que les signaux électriques aux moyens de gestion.

Selon un autre aspect de l'invention, la station comprend en outre :
- des moyens de commande propres à délivrer des signaux de commande pour la mise au point de la caméra, le réglage de zoom, le réglage de seuil des points image, le réglage d'échelle de la plage de détection, l'orientation en site et en gisement de l'ensemble caméra/projecteur, et des moyens actionneurs des gouvernes de l'engin,
- un émetteur optique propre à émettre lesdits signaux de commande vers le système embarqué via la ou les fibres optiques,
tandis que le système embarqué comprend en outre:
- un récepteur optique pour recevoir les signaux de commande ainsi émis,
- des moyens actionneurs propres en réponse aux signaux de commande à effectuer la mise au point de la caméra, le réglage de zoom, le réglage de seuil des points image, le réglage d'échelle de la plage de détection, l'orientation en site et en gisement de l'ensemble caméra/projecteur et la commande des gouvernes de l'engin.

En pratique, l'engin est équipé d'une alimentation autonome. D'autres avantages et caractéristiques de l'invention apparaîtront à la lumière de la description détaillée ci-après, et des dessins annexés sur lesquels :
- la figure 1 est une vue représentant schématiquement l'installation selon l'invention ;
- la figure 2 illustre schématiquement les éléments essentiels du système embarqué de télédétection ; et
- la figure 3 représente schématiquement les éléments essentiels des moyens de réception de la station au sol selon l'invention.

Sur la figure 1, la référence INS désigne une installation de télédétection aérienne et/ou terrestre pour la détection des feux de forêts selon l'invention.

L'installation INS est fondée sur une observation depuis un engin ENG plus léger que l'air du type aérostat ou cerf-volant comprenant une nacelle NAC.

L'engin ENG est statique ou fixe par l'intermédiaire d'une liaison LIA par câble fixée à l'une de ses extrémités à l'engin ENG et à l'autre de ses extrémités à une station au sol mobile ou fixe STA. Un système de télédétection aérienne et/ou terrestre est embarqué dans la nacelle NAC et coopère de façon unidirectionnelle ou bidirectionnelle avec des moyens UT équipant !a station STA pour la réception des informations détectées et leur traitement.

La liaison par câble LIA assure la transmission unidirectionnelle ou bidirectionnelle des informations ainsi détectées par le système embarqué vers les moyens de réception UT de la station au sol STA. Dans le cas d'une application de l'installation pour la détection de feux de forêts FEU, les moyens UT de réception et de traitement des informations détectées par le système embarqué peuvent coopérer avec des moyens d'intervention EAU pour circonscrire par exemple à distance le feu ainsi détecté.

Avec une longueur de câble LIA d'environ 4 à 5 km, une telle installation permet de surveiller des zones d'environ 10 km de côté.

Par exemple, la portance de l'engin est par temps calme (sans vent) donnée essentiellement par des gaz inertes tels que de l'hélium propre à remplir l'enveloppe de l'aérostat.

Par vent plus fort, alors que la force exercée par ledit vent sur le câble devient croissante et tend à ramener l'aérostat vers le sol, il est possible d'apporter une portance supplémentaire à l'engin par l'adjonction de structures aérodynamiques à portance positive (non représentées), le cas échéant modifiable par transit d'informations de débit de la station au sol vers ledit engin via la liaison par câble.

Une telle installation selon l'invention permet de détecter, dès les premières minutes, le départ d'un feu de forêt en vue de permettre une intervention rapide et efficace et limiter ainsi non seulement les dégâts immédiats causés à la forêt, mais aussi les risques encourus par les personnels de la sécurité civile et les pertes financières résultant d'un tel sinistre.

Le premier problème rencontré par la Demanderesse pour fournir une liaison par câble permettant de relier un engin plus léger que l'air à une altitude de l'ordre de 4 à 5 km à une station au sol mobile ou fixe a été de trouver un matériau permettant de résister à des vents supérieurs à 150 km/h.

Pour répondre à cette exigence, la Demanderesse a conçu un câble dont l'âme principale est constituée d'un matériau léger et résistant de type Kevlar (Marque déposée).

Par ailleurs, en vue d'amortir la tension exercée sur le câble, celui-ci forme à au moins un endroit prédéterminé une boucle fermée à l'intérieur de laquelle s'étend par exemple un ressort cylindrique.

Comme on le verra plus en détail ci-après, il est préférable que le câble comprenne une ou plusieurs fibres optiques monomodes ou multimodes pour la transmission d'informations émanant du système embarqué vers la station autonome et vice versa.

Le diamètre du câble est par exemple de l'ordre de 5 mm.

Il est à remarquer également que la Demanderesse a prévu d'amortir les éventuelles oscillations du câble en remplissant ledit câble de micro-particules d'un matériau du type talc.

Dans le cas d'une collision entre l'aérostat et des objets volants, les conséquences d'une telle collision sont minimisées de la façon suivante selon l'invention.

Tout d'abord, l'enveloppe de l'engin plus léger que l'air est semi-rigide, ce qui permet de dévier facilement l'aérostat ou tout simplement de déchirer l'enveloppe dudit aérostat.

Ensuite, le gaz inerte du type hélium qui remplit l'enveloppe est neutre. Il en résulte aucun risque d'explosion malencontreuse contrairement à ce qui se passerait avec de l'hydrogène.

Comme on le verra plus en détail ci-après, le système embarqué dans la nacelle est friable. Il en résulte qu'en cas de choc, ses éléments sont susceptibles de s'effriter sans causer de dégâts.

Dans le cas d'une collision entre la liaison par câble et des objets volants, la Demanderesse propose en outre quatre solutions permettant de minimiser les conséquences d'une telle collision.

Premièrement, dans le cas d'une collision avec de petits objets volants tels que des petits avions de tourisme, la rencontre du câble avec une des ailes dudit objet, se traduit au pire par une légère rotation de l'objet volant autour du câble.

Deuxièmement, si la liaison par câble s'enroule dans l'hélice de l'objet volant, les ondes de contraintes dans ladite liaison peuvent être suffisamment fortes pour qu'elle casse en un ou plusieurs endroits, libérant ainsi l'objet volant.

Troisièmement, selon l'invention il est possible de répartir le long de la liaison par câble, l'équivalent de fusibles mécaniques propres, en réponse à une commande particulière provenant de la station au sol, à rompre directement le câble ou à déclencher des moyens propres à rompre ou à détacher ledit câble au niveau desdits fusibles.

En pratique, le fusible mécanique est du type boule explosive remplie d'une poudre propre à exploser en réponse à une sollicitation optique d'une puissance prédéterminée émanant de la station au sol et se propageant à travers la fibre optique jusqu'à ladite boule.

Quatrièmement, dans le cas d'une contrainte subite au niveau du câble, par exemple dans le cas d'une rencontre avec un gros avion, l'atténuation de la fibre optique incorporée dans ledit câble va augmenter très vite. Il en résulte qu'en surveillant les niveaux transmis par ladite fibre optique, par des moyens de vérification que l'on décrira plus en détail ci-après, il est possible, au-delà d'une certaine valeur, d'ordonner la coupure au niveau de l'aérostat, ou d'un point intermédiaire de ladite liaison, et au niveau de la station au sol.

Nous faisons maintenant référence à la figure 2 qui représente un schéma général des moyens essentiels du système embarqué selon l'invention.

Le système embarqué selon l'invention est fondé sur des moyens senseurs constitués par les moyens suivants.

Tout d'abord, il est prévu au moins une caméra CAM en lumière visible, infrarouge, ou ultraviolet propre à délivrer des signaux vidéo.

Dans le cas d'une application de l'installation pour la détection de feux de forêts, la caméra est du type infrarouge fonctionnant dans la bande 3-5 micromètres. Avantageusement, la caméra est disposée pour observer la zone située à la verticale de l'engin.

Par exemple, la caméra CAM est un détecteur linéaire ou matriciel.

Par exemple, la caméra CAM opérant dans l'infrarouge est celle vendue par MITSUBISHI ELECTRIC CORPORATION sous la référence IR5120 A ou C.

Une telle caméra CAM possède une définition de 500 × 500 points image, ce qui permet d'obtenir une résolution au sol pour un point image de l'ordre de 20 m lorsque l'engin est à une altitude de l'ordre de 5 km.

Avantageusement, il est prévu des moyens optiques d'entrée OE du type projecteur et leur moyen de commande connectés à la caméra. L'ensemble caméra/moyens optiques d'entrée OE est monté par exemple sur un système d'orientation en site et en gisement propre à être télécommandé en réponse à une commande particulière émanant de la station au sol.

La caméra CAM infrarouge est par exemple alimentée par une alimentation régulée ALIM dont la source primaire est constituée de cellules solaires CEL remplacée la nuit par une batterie tampon.

L'alimentation régulée ALIM alimente également des capteurs d'attitude CAT permettant de délivrer des signaux électriques représentatifs de l'attitude de l'engin.

Un multiplexeur électrique MXE1 reçoit les signaux vidéo issus de la caméra CAM ainsi que les signaux électriques issus des moyens capteurs d'attitude CAT.

Un émetteur optique EMO1 connecté au multiplexeur électrique MXE1 transmet alors au sol via la ou les fibres optiques LIA les informations recueillies par les moyens senseurs.

L'émetteur optique EMO1 est par exemple à diodes électroluminescentes.

L'alimentation régulée ALIM permet également d'alimenter un refroidisseur thermoélectrique RTH connecté à la caméra infrarouge.

Avantageusement, l'alimentation régulée ALIM permet également d'alimenter une électronique de balayage et mise en forme vidéo connectée à la caméra infrarouge SCAN.

Il est important de remarquer que le contrôle de l'attitude globale de l'aérostat permet de conférer à l'installation un degré de sécurité supplémentaire.

Par exemple, les capteurs d'attitude CAT comprennent un premier capteur (non représenté) de verticale locale propre à délivrer un signal électrique représentatif de l'inclinaison de l'engin par rapport à un axe vertical.

Est prévu également un second capteur (non représenté) de type boussole magnétique permettant de délivrer un signal représentatif de la direction de l'engin par rapport au nord magnétique.

Enfin un troisième capteur (non représenté) de type altimètre permet de délivrer un signal électrique représentatif de l'altitude de l'engin.

L'ensemble de ces trois capteurs permet non seulement de donner des informations destinées à élaborer des ordres par la station au sol aux différents actionneurs, mais surtout en particulier pour la détection des feux de forêts d'opérer un recalage et un recadrage de l'image observée par rapport à une prise de vue aérienne idéale en un point rigoureusement fixe (c'est-à-dire par rapport à une image de référence correspondant à une prise de vue sans vent).

Nous faisons maintenant référence à la figure 3 qui illustre schématiquement les moyens de réception de la station au sol.

Les informations recueillies par les moyens senseurs embarqués dans la nacelle sont reçues au niveau de la station autonome par un récepteur optique RO2. Le récepteur optique RO2 par exemple à photodiodes PIN de facture courante (par exemple en silicium) reçoit ainsi les signaux vidéo émanant de la caméra CAM et les signaux électriques émanant des capteurs d'attitude CAT qui sont transmis par la ou les fibres optiques.

Un démultiplexeur électrique DME2 connecté au récepteur optique RO2 délivre les signaux vidéo ainsi que les signaux électriques ainsi reçus à un ordinateur ORD de type PC (Personal Computer).

Avantageusement, l'ordinateur UT de type PC est équipé d'un écran vidéo, d'un moniteur, de moyens de traitement d'image TI agissant en temps réel ou en temps différé et recevant les signaux vidéo et de moyens de gestion des signaux électriques GS recevant les signaux électriques provenant des capteurs CAT.

Par exemple, le moniteur est doté d'une carte d'affichage au standard EGA-VGA.

Il est possible de doter la carte de gestion des signaux électriques de moyens propres à informer l'opérateur OP en fonction du traitement des informations. Par exemple ces moyens sont constitués d'une alarme ALARM sonore et/ ou visuelle propre à avertir l'opérateur OP. En outre toutes les informations ainsi détectées sont stockés en mémoire de masse, et peuvent être visualisées à l'aide d'un listing LIS.

L'installation que nous venons de décrire, permet une stabilisation passive de l'aérostat qui ne nécessite qu'une transmission unidirectionnelle air-sol des informations.

Une telle configuration a l'avantage d'être légère mais ses performances de traitement et de commande sont réduites.

La Demanderesse s'est posé le problème d'apporter des performances supplémentaires de traitement et de commande à une telle installation.

Ainsi, il est prévu d'incorporer dans le système embarqué dans l'engin des moyens de commande propres à délivrer des signaux de commande pour la mise au point de la caméra, le réglage de zoom, le réglage de seuil des points image, le réglage d'échelle de la plage de détection, l'orientation en site et en gisement de l'ensemble caméra/projecteur, et des actionneurs ACT des gouvernes GOV de l'aérostat (figure 2).

Toutefois, une telle configuration consistant ainsi en une stabilisation active embarquée de l'aérostat a l'inconvénient d'être lourde.

En effet, l'aérostat ne doit pas dépasser une certaine masse. Dans l'exemple décrit ci-avant, l'enveloppe de l'aérostat a une masse de l'ordre de 8 kg, avec un système embarqué de l'ordre de 7 kg donc pour un total de l'ordre de 15 kg hors câble qui lui a une masse de l'ordre de 5 kg. Avec une stabilisation active embarquée comprenant des moyens de commande propres à commander la stabilisation de l'aérostat, nous dépassons donc la vingtaine de kilos, ce qui diminue le degré de sécurité de l'installation.

Pour remédier à un tel inconvénient, la Demanderesse s'est posé le problème de fournir une stabilisation active déportée de l'aérostat.

Une telle stabilisation active déportée est rendue possible par une transmission bidirectionnelle d'informations entre le système embarqué et la station au sol et par l'équipement au sol de moyens de commande propres à délivrer des signaux de commande pour la stabilisation de l'aérostat ainsi que le réglage de la caméra.

Dans ces conditions, il est prévu en outre un émetteur optique EO2 dans la station au sol propre à émettre lesdits signaux de commande vers le système embarqué via la ou les fibres optiques tandis que le système embarqué comprend en outre un récepteur optique RO1 pour recevoir les signaux de commande ainsi émis et des moyens actionneurs ACT propres en réponse aux signaux de commande à effectuer la mise au point de la caméra, le réglage du zoom, le réglage de seuil des points image ainsi que les réglages d'échelle de la plage de détection et d'orientation en site et en gisement de l'ensemble caméra/projecteur et la commande des gouvernes GOV de l'aérostat.

Dans le cas d'une transmission bidirectionnelle entre la station au sol et le système embarqué, il est prévu avantageusement d'équiper à chaque extrémité de la liaison par câble à fibres optiques d'un multiplexeur optique respectif MXO1 et MXO2 pour l'émission/réception des informations.

Dans le cas d'une stabilisation déportée de l'engin, l'ensemble de la structure ultra-légère a une masse de l'ordre de 15 kg qui se décompose de la façon suivante : 3 kg d'électronique, 5 kg pour le câble et les fusibles mécaniques et 7 kg pour l'enveloppe de l'aérostat.

La Demanderesse s'est posé aussi le problème d'apporter une solution de sécurité dans le cas d'une rupture accidentelle de la liaison par câble.

La solution selon l'invention consiste à faire circuler un signal dans la boucle constituée par le système embarqué, la liaison par câble et la station au sol. Il suffit alors de détecter en permanence le signal se propageant dans la boucle au niveau par exemple de la station au sol. La non-réception de ce signal permet ainsi de déduire les conséquences suivantes :
1) le câble est cassé ;
2) la station autonome est en panne ou le système embarqué dans la nacelle de l'aérostat est lui-même en panne.

En pratique, des moyens de vérification VERI1 (figure 2) font transiter par la liaison par câble un signal prédéterminé qui est rebouclé sur ladite liaison par câble, au niveau de la station autonome via des moyens de vérification VERI2 (figure 3), sans passer par la carte de gestion GS. Si les moyens de vérification VERI1 ne détectent pas de signal de retour, il en résulte que le câble est cassé.

En pratique, les moyens de vérification VERI1 et VERI2 comprennent respectivement un coupleur optique passif (de type réflectomètre) branché de façon particulière à l'entrée (au niveau du système embarqué) ou à la sortie (au niveau de la station au sol) du câble de liaison. Avantageusement le coupleur optique est raccordé au niveau de la station au sol à une carte de réflectométrie au standard PC logée dans l'ordinateur ORD.

En revanche, si les moyens de vérification VERI1 détectent un signal de retour, il en résulte que c'est la station au sol qui est en panne, alors les moyens de vérification VERI1 envoient un signal permettant de couper la vidéo et un signal permettant de déclencher un signal d'alarme au niveau de la station autonome. Avantageusement, les gourvernes de l'aérostat sont alors bloquées en position neutre.

Il est à remarquer que les moyens de vérification VERI1 et VERI2 sont couplés respectivement à des démultiplexeurs électriques DME1 et DME2.

En résumé, et de façon non limitative, les avantages de l'installation selon l'invention sont les suivants.

Le système de type aérostat est opérationnel 24 h sur 24 h grâce à l'autonomie de la partie aérostatique.

La maintenance de la partie aérienne est réduite car l'aérostat est alimenté de façon autonome.

Il n'y a pas lieu d'équiper la partie aérostatique de moyens cryogéniques ou de fonctions complexes

Pour ce qui concerne la partie au sol, la maintenance est rendue aisée dans la mesure où il s'agit d'un ordinateur de type PC ou compatible associé à des cartes internes standard et à un logiciel qui peut être portable. Il en résulte une utilisation et une mise en place aisées et faciles.

Il est à remarquer que la transmission bidirectionnelle des informations par la voie de fibres optiques est un avantage dans la mesure où elle n'encombre pas ou elle ne pollue pas l'espace hertzien. D'autre part il s'agit d'un fonctionnement silencieux ce qui est un avantage pour éviter la dégradation de l'environnement.

L'installation confère un haut degré de sécurité vis-à-vis des objets volants tels que les avions de lignes, hélicoptères ou ultra-légers motorisés.

Avantageusement, l'enveloppe de l'aérostat peut être transparente. Il en résulte qu'en association avec le fait que l'aérostat est en position d'équilibre à haute altitude (de l'ordre de 5 km) et l'utilisation d'un matériau de couleur claire pour le câble, l'installation peut se fondre totalement dans le paysage. Ceci a pour avantage en outre de ne pas dégrader l'environnement d'une part, et de conférer une insensibilité aux attaques malveillantes ou aux sabotages d'autre part.

Pour ce qui concerne le système embarqué, il a l'avantage de faire appel à une électronique fiable et légère fondée sur des composants classiques et disponibles dans le commerce tels que des capteurs infrarouge, des capteurs d'attitude, une électronique de multiplexage etc...

Comme mentionné ci-avant, en cas de cassure du câble, l'installation confère un haut degré de sécurité. En outre, l'installation peut être complétée par une logique permettant de libérer une partie de l'hélium pour faire chuter le matériel à vitesse réduite dans la zone surveillée, et éventuellement détacher la partie la plus lourde pour la faire chuter au bout d'un mini-parachute.

La détection de plusieurs feux de forêt survenant simultanément et/ou de la naissance brusque desdits feux est possible selon l'invention dès les premiers instants de ceux-ci, ce qui peut permettre de déduire facilement les origines criminelles éventuelles de tels sinistres.

L'invention trouve une application particulière dans la détection de feux de forêts. Toutefois elle trouve une application plus générale dans la surveillance aérienne et/ou terrestre.

## Revendications

1. Installation de télédétection aérienne et/ou terrestre du type comprenant :
- un engin (ENG) plus léger que l'air du type aérostat ou cerf-volant comprenant une nacelle (NAC),
- une liaison (LIA) par câble fixée à l'une de ses extrémités à l'engin et à l'autre de ses extrémités à une station (STA) au sol mobile ou fixe, et
- un système de télédétection aérienne et/ou terrestre embarqué dans la nacelle (NAC) et coopérant avec des moyens (UT) équipant la station pour la réception des informations détectées et leur traitement, caractérisée en ce que le câble (LIA) comprend au moins une fibre optique pour assurer la transmission desdites informations de télédétection du système embarqué vers les moyens de réception de la station au sol.

2. Installation selon la revendication 1, caractérisée en ce que l'âme du câble (LIA) est constituée d'un matériau léger et résistant du type Kevlar.

3. Installation selon la revendication 1 ou la revendication 2, caractérisée en ce que le câble (LIA) forme à au moins un endroit prédéterminé une boucle fermée à l'intérieur de laquelle s'étend un ressort cylindrique pour amortir la tension exercée sur le câble.

4. Installation selon l'une des revendications 1 à 3, caractérisée en ce qu'il est prévu de disposer à au moins un endroit prédéterminé du câble (LIA) un fusible mécanique propre à cet endroit prédéterminé, en réponse à une commande particulière provenant de la station au sol, à rompre le câble ou à déclencher des moyens aptes à rompre ou à détacher ledit câble à cet endroit prédéterminé.

5. Installation selon la revendication 4, caractérisée en ce que le fusible mécanique est du type boule explosive remplie d'une poudre propre à exploser en réponse à une sollicitation optique d'une puissance prédéterminée émanant de la station au sol et se propageant à travers la fibre optique jusqu'à ladite boule.

6. Installation selon l'une quelconque des revendications précédentes, caractérisée en ce que le câble (LIA) comprend une/ou plusieurs fibres optiques monomodes ou multimodes.

7. Installation selon l'une quelconque des précédentes revendications, caractérisée en ce que le câble (LIA) est rempli de micro-particules d'un matériau du type talc de manière à amortir les éventuelles oscillations du câble.

8. Installation selon l'une quelconque des précédentes revendications, caractérisée en ce que le système embarqué de télédétection aérienne et/ou terrestre comprend:
- des moyens senseurs constitués par:
. au moins une caméra (CAM) en lumière visible, infrarouge, ou ultraviolet propre à délivrer des signaux vidéo,
. des moyens capteurs d'attitude (CAT) de l'engin propres à délivrer des signaux électriques représentatifs de l'attitude de l'engin,
- un multiplexeur électrique (MXE1) propre à recevoir les signaux vidéo issus de la caméra (CAM) ainsi que les signaux électriques issus des moyens capteurs d'attitude (CAT),
- un émetteur optique (EMO1) connecté au multiplexeur électrique (MXE1) et propre à transmettre au sol via la ou les fibres optiques (LIA) les informations recueillies par les moyens senseurs.

9. Installation selon la revendication 8, caractérisée en ce que les moyens capteurs d'attitude (CAT) comprennent:
- un premier capteur de verticale locale propre à délivrer un signal électique représentatif de l'inclinaison de l'engin,
- un second capteur du type boussole magnétique propre à délivrer un signal électrique représentatif de la direction de l'engin par rapport au nord magnétique, et
- un troisième capteur du type altimètre propre à délivrer un signal électrique représentatif de l'altitude de l'engin.

10. Installation selon la revendication 8, caractérisée en ce que la caméra (CAM) est équipée :
. de moyens de mise au point,
. de moyens de réglage de zoom,
. de moyens de réglage de seuil des points image,
. de moyens de réglage d'échelle de la plage de détection,
. de moyens optiques d'entrée (OE) du type projecteur et leur moyen de commande, l'ensemble caméra/moyens optiques d'entrée étant monté sur un système d'orientation en site et en gisement propre à être télécommandé en réponse à une commande particulière émanant de la station au sol.

11. Installation selon l'une quelconque des précédentes revendications, caractérisée en ce que les moyens de réception (UT) de la station comprennent:
- un récepteur optique (R02) propre à recevoir les signaux vidéo et électriques émanant du système embarqué ainsi transmis par la ou les fibres optiques,
- un ordinateur (ORD) du type PC équipé d'un écran vidéo, d'un moniteur, de moyens de traitement d'image (TI) agissant en temps réel ou en temps différé et de moyens de gestion (GS) des signaux électriques, et
- un démultiplexeur électrique (DME2) connecté au récepteur optique (RO2) et propre à délivrer les signaux vidéo aux moyens de traitement d'image (TI) ainsi que les signaux électriques aux moyens de gestion (GS).

12. Installation selon l'une quelconque des précédentes revendications, caractérisée en ce que la station comprend en outre :
- des moyens de commande propres à délivrer des signaux de commande pour la mise au point de la caméra, le réglage de zoom, le réglage de seuil des points image, le réglage d'échelle de la plage de détection, l'orientation en site et en gisement de l'ensemble caméra projecteur et des moyens actionneurs (ACT) des gouvernes (GOV) de l'engin (ENG) ;
- un émetteur optique (EMO2) propre à émettre lesdits signaux de commande vers le système embarqué via la ou les fibres optiques ;
tandis que le système embarqué comprend en outre :
- un récepteur optique (RO1) pour recevoir les signaux de commande ainsi émis ;
- des moyens actionneurs (ACT) propres en réponse aux signaux de commande à effectuer la mise au point de la caméra, le réglage de zoom, le réglage de seuil des points image, le réglage d'échelle de la plage de détection, l'orientation en site et en gisement de l'ensemble caméra projecteur et la commande des gouvernes (GOV) de l'engin (ENG).

13. Installation selon l'une quelconque des précédentes revendications, caractérisée en ce qu'il est prévu d'équiper respectivement le système de télédétection et la station au sol de moyens de vérification (VERI1 et VERI2) propres à détecter l'atténuation de la ou des fibres optiques et/ou la cassure de la liaison par câble (LIA).

14. Installation selon l'une quelconque des précédentes revendications, caractérisée en ce que l'engin est équipé d'une alimentation autonome (ALIM).

15. Application de l'installation et de l'engin selon l'une quelconque des précédentes revendications à la détection des feux de forêts.

## Patentansprüche

1. Einrichtung bzw. Anlage zur Luft- und/oder Land-Ferndetektierung des Typs, der umfaßt:
- einen Flugkörper (ENG), leichter als Luft, des Typs Aerostat oder Flugdrachen, eine Gondel (NAC) umfassend,
- eine Kabelverbindung (LIA), mit einem ihrer Enden an dem Flugkörper befestigt und mit dem anderen ihrer Enden an einer mobilen oder stationären Bodenstation (STA) befestigt, und
- ein Luft- und/oder Land-Ferndetektierungssystem, an Bord der Gondel (NAC) befindlich und zusammenwirkend mit Einrichtungen (UT), welche die Station ausrüsten für den Empfang der detektierten Informationen und ihre Verarbeitung,
**dadurch gekennzeichnet,**
daß das Kabel (LIA) wenigstens eine Lichtleitfaser umfaßt, um die Übertragung der genannten Ferndetektierungs-Informationen des Bordsystems zu den Empfangseinrichtungen der Bodenstation zu übertragen.

2. Anlage nach Anspruch 1,
dadurch gekennzeichnet, daß der Kern des Kabels (LIA) gebildet wird durch ein leichtes und widerstandsfähiges Material des Typs Kevlar.

3. Anlage nach Anspruch 1 oder Anspruch 2,
dadurch gekennzeichnet, daß das Kabel (LIA) an wenigstens einer vorher festgelegten Stelle eine geschlossene Schleife bildet, in deren Innern sich eine zylindrische Feder ausdehnt, um die auf das Kabel ausgeübte Spannung zu dämpfen.

4. Anlage nach einem der Ansprüche 1 bis 3,
dadurch gekennzeichnet, daß an wenigstens einer vorher festgelegten Stelle des Kabels (LIA) eine für diese bestimmte Stelle geeignete mechanische Sicherung vorgesehen ist, die als Reaktion auf einen speziellen, von der Bodenstation ausgehenden Befehl das Kabel zerreißen kann oder Einrichtungen zum Zerreißen oder Loslassen des Kabels an dieser festgelegten Stelle auslösen kann.

5. Anlage nach Anspruch 4,
dadurch gekennzeichnet, daß die mechanische Sicherung vom Explosionskugeltyp ist, gefüllt mit einem Pulver, das explodiert als Reaktion auf eine optische Erregung einer bestimmten Leistung, die von der Bodenstation ausgeht und sich durch die Lichtleitfaser bis zu besagter Kugel fortpflanzt.

6. Anlage nach einem der vorangehenden Ansprüche,
dadurch gekennzeichnet, daß das Kabel (LIA) eine oder mehrere Ein- oder Mehrmoden-Lichtleitfasern umfaßt.

7. Anlage nach einem der vorangehenden Ansprüche,
dadurch gekennzeichnet, daß das Kabel (LIA) gefüllt wird mit Mikropartikeln eines Materials des Typs Talg, um die eventuellen Schwingungen des Kabels zu dämpfen.

8. Anlage nach einem der vorangehenden Ansprüche,
dadurch gekennzeichnet, daß das Luft- und/oder Land-Ferndetektierungs-Bordsystem umfaßt:
- sensorische Einrichtungen, gebildet durch:
. wenigstens eine Kamera (CAM) für sichtbares, infrarotes oder ultraviolettes Licht, die Videosignale liefern kann,
. Lagesensor-Einrichtungen, die elektrische Signale liefern, welche repräsentativ sind für die Lage des Flugkörpers,
- einen elektrischen Multiplexer (MXE1), der die von der Kamera (CAM) stammenden Videosignale sowie die von den Lagesensor-Einrichtungen (CAT) stammenden elektrischen Signale empfangen kann,
- einen optischen Emitter bzw. Sender (EMO1), der verbunden ist mit dem elektrischen Multiplexer (MXE1) und über die Lichtleitfaser oder -fasern (LIA) die durch die sensorischen Einrichtungen gesammelten Informationen bzw. Daten zum Boden übertragen kann.

9. Anlage nach Anspruch 8,
dadurch gekennzeichnet, daß die Lagesensor-Einrichtungen (CAT) umfassen:
- einen ersten Ortssenkrechten-Sensor, der ein für die Schräglage des Flugkörpers repräsentatives Signal liefern kann,
- einen zweiten Sensor des Typs Magnetkompaß, der ein Signal liefern kann, das repräsentativ ist für die Ausrichtung des Flugkörpers in bezug auf den magnetischen Nordpol, und
- einen dritten Senor des Typs Höhenmesser, der ein für die Höhe des Flugkörpers repräsentatives elektrisches Signal liefern kann.

10. Anlage nach Anspruch 8,
dadurch gekennzeichnet, daß die Kamera (CAM) ausgerüstet ist mit:
. Fokussiereinrichtungen,
. Zoomeinstellungseinrichtungen,
. Einrichtungen zur Einstellung der Bildpunkteschwelle bzw. - stufe,
. Einrichtungen zur Einstellung des Maßstabs des Detektierungsbereichs,
. optische Eingabeeinrichtungen (OE) des Typs Projektor und ihre Steuereinrichtung, wobei die Einheit Kamera/optische Eingabeeinrichtungen auf ein Lage- und Winkel-Ausrichtsystem (systeme d'orientation en site et en gisement) montiert ist, das ferngesteuert werden kann als Reaktion auf einen speziellen, von der Bodenstation ausgehenden Befehl.

11. Anlage nach einem der vorangehenden Ansprüche,
dadurch gekennzeichnet, daß die Empfangseinrichtungen der Station umfassen:
- einen optischen Empfänger (RO2), der die vom Bordsystem ausgehenden und von der oder den Lichtleitfasern übertragenen Videosignale und elektrischen Signale empfangen kann,
- einen Computer (ORD) des PC-Typs, ausgestattet mit einem Videoschirm, einem Monitor, Bildverarbeitungseinrichtungen (TI), die in Echtzeit oder mit Zeitverschiebung arbeiten, und Verwaltungseinrichtungen (GS) der elektrischen Signale, und
- einen elektrischen Demultiplexer (DME2), der verbunden ist mit dem optischen Empfänger (RO2) und die Videosignale an die Verarbeitungseinrichtungen (TI) liefert sowie die elektrischen Signale an die Verwaltungseinrichtungen (GS).

12. Anlage nach einem der vorangehenden Ansprüche,
dadurch gekennzeichnet, daß die Station außerdem umfaßt:
- Steuereinrichtungen, die Steuersignale zum Fokussieren der Kamera, zum Einstellen des Zooms, zum Einstellen der Bildpunkteschwelle, zum Einstellen des Maßstabs des Detektierungsbereichs, zum lage- und winkelmäßigen Ausrichten der Kamera/Projektor-Einheit und der Betätigungseinrichtungen der Ruder (GOV) des Flugkörpers (ENG) liefern;
- einen optischen Sender (EMO2), der über die Lichtleitfaser oder -fasern dem Bordsystem die genannten Steuersignale senden kann;
während das Bordsystem außerdem umfaßt:
- einen optischen Empfänger (RO1), um die so gesendeten Steuersignale zu empfangen;
- Betätigungseinrichtungen (ACT), als Reaktion auf die Steuerbefehle geeignet zum Fokussieren der Kamera, zum Einstellen des Zooms, zum Einstellen der Bildpunkteschwelle, zum Einstellen des Maßstabs des Detektierungsbereichs, zum lage- und winkelmäßigen Ausrichten der Kamera/Projektor-Einheit und zum Betätigen der Ruder (GOV) des Flugkörpers (ENG).

13. Anlage nach einem der vorangehenden Ansprüche,
dadurch gekennzeichnet, daß vorgesehen ist, jeweils das Ferndetektierungssystem und die Bodenstation mit Prüfeinrichtungen (VERI1 und VERI2) auszustatten, die die Dämpfung bzw. Schwächung der Lichtleitfaser oder -fasern und/oder das Reißen der Kabelverbindung (LIA) feststellen können.

14. Anlage nach einem der vorangehenden Ansprüche,
dadurch gekennzeichnet, daß der Flugkörper mit einer autonomen Versorgung (ALIM) ausgestattet ist.

15. Verwendung der Anlage und des Flugkörpers nach einem der vorangehenden Ansprüche für das Detektieren von Waldbränden.

## Claims

1. Installation for the remote detection via air and/or land of the type comprising
- a lighter-than-air craft of the aerostat type or kite comprising a pod (NAC,
- a link (LIA) via cable connected to the aircraft at one end, the other end being connected to a mobile or fixed land-based station (STA), and
- a system of remote detection via air and/or land on board the pod (NAC) and cooperating with means (UT) equipping the station for the reception of data detected and processing thereof, characterised in that the cable (LIA) comprises at least one optic fibre for effecting the transmission of said data obtained by remote detection of the on-board system to reception means of the land-based station.

2. Installation according to claim 1, characterised in that the core of the cable (LIA) consists of a light, strong material such as Kevlar.

3. Installation according to claim 1 or claim 2, characterised in that the cable (LIA) forms in at least one predetermined site a closed loop, inside which extends a cylindrical spring in order to soften the tension exerted on the cable.

4. Installation according to one of claims 1 to 3, characterised in that it is proposed to dispose at in least one predetermined site on the cable (LIA) a mechanical fuse which, for this predetermined site and in response to a particular command coming from the land-base station, is capable of breaking the cable or of triggering means capable of breaking or detaching the cable at this predetermined site.

5. Installation according to claim 4, characterised in that the mechanical fuse is of the explosive ball type filled with a powder capable of exploding in response to an optical signal of a predetermined strength emanating from the land-based station and travelling along the optic fibre until it reaches the ball.

6. Installation according to any one of the preceding claims, characterised in that the cable (LIA) comprises one or more monomodal or multimodal optic fibres.

7. Installation according to any one of the preceding claims, characterised in that the cable (LIA) is filled with micro-particles of a material such as talcum, so as to deaden any oscillations of the cable.

8. Installation according to any one of the preceding claims, characterised in that the on-board remote detection system operating via air and/or land comprises:
- sensor means consisting of:
. at least one visible light, infrared or ultraviolet camera (CAM) for sending video signals
. means for detecting the attitude of the device (CAT) and capable of sending electrical signals representing that attitude,
- an electric multiplexer (MXEL) for receiving the video signals issuing from the camera (CAM) as well as the electric signals issuing from the attitude detection means (CAT),
- an optic transmitter (EMO1) connected to the electric multiplexer (MXE1) and capable of transmitting to land via the optic fibre(s) (LIA) the data collected by the sensor means.

9. Installation according to claim 8, characterised in that the attitude detection means (CAT) comprise:
- a first local vertical sensor for transmitting an electrical signal representing the incline of the aircraft,
- a second sensor of the magnetic compass type for transmitting an electrical signal representing the direction of the aircraft relative to magnetic north, and
- a third sensor of the altimeter type for transmitting an electrical signal representing the altitude of the aircraft.

10. Installation according to claim 8, characterised in that the camera (CAM) is equipped with:
. focusing means,
. zoom adjustment means,
. means for adjusting the threshold of points of the image,
. means for adjusting the scale of the area of detection,
. optical input means (OE) of the projector type and their operating means, the whole of the camera/optical input means being mounted on a system for determining the vertical and horizontal orientation and capable of being operated by remote control in response to a particular command emanating from the land-based station.

11. Installation according to any one of the preceding claims, characterised in that the reception means (UT) of the station comprise:
- an optical sensor (RO2) for receiving video and electrical signals emanating from the on-board system as well as transmitted by the optic fibre(s),
- a PC-type computer (ORD) equipped with a video screen, a monitor, image processing means (T1) acting in real time or in deferred time and means for managing (GS) electrical signals, and
- an electric demultiplexer (DME2) connected to the optic sensor (RO2) and capable of transmitting the video signals to the image processing means (T1) as well as electrical signals to the management means (GS).

12. Installation according to any one of the preceding claims, characterised in that the station further comprises:
- control means for transmitting command signals for focusing the camera, zoom adjustment, threshold adjustment of the points of the image, adjustment of the scale of the area of detection, a system for determining the horizontal and vertical orientation of the camera projector unit, and actuating means (ACT) for the rudders (GOV) of the aircraft (ENG);
- an optical transmitter (EMO) for transmitting the command signals to the on-board system via the optic fibre(s);
whereas the on-board system further comprises:
- an optical receptor (RO1) for receiving command signals thus transmitted;
- actuating means (ACT) for responding to the command signals for effecting the focusing of the camera, zoom adjustment, threshold adjustment of the points of the image, adjustment of the scale of the area of detection, a system for determining the vertical and horizontal orientation of the camera projector unit, and command of the rudders (GOV) of the aircraft (ENG);

13. Installation according to any one of the preceding claims, characterised in that it is proposed to equip the remote detection system and the ground station respectively with verification means (VERI1 and VERI2) for detecting the attenuation of the optic fibre(s) and/or breaking of the cable link (LIA).

14. Installation according to any one of the preceding claims, characterised in that the missile is equipped with an autonomous power supply.

15. Application of the installation and aircraft according to any one of the preceding claims in the detection of forest fires.
